# FASCICULE DE BREVET EUROPEEN

(11) **EP 1 657 833 B1**
(45) Date de publication et mention de la délivrance du brevet: **19.10.2011**
(21) Numéro de dépôt: 05108655.1
(22) Date de dépôt: 20.09.2005
(51) Int. Cl.: H04B 10/00, G08B 13/183

(54) **Détecteur photoélectrique**
Photoelektrischer Detektor
Photoelectric detector

(30) Priorité: 22.10.2004 FR 0452405
(43) Date de publication de la demande: 17.05.2006
(73) Titulaire: Schneider Electric Industries SAS, 92500 Rueil-Malmaison (FR)
(72) Inventeur: Charrier, Pierre, 86440 Migne-Auxances (FR); Gailledrat, Joël, 16430 Champniers (FR)
(74) Mandataire: Dufresne, Thierry

(56) Documents cités:
- US-A- 4 507 654
- US-A- 5 266 797

## Description

La présente invention se rapporte à un détecteur photoélectrique comprenant un organe d'émission d'un signal lumineux et un organe de réception d'un signal lumineux réfléchi, dans le but de délivrer une information de sortie significative de la présence d'une cible à détecter ou de la distance d'une cible à détecter sur le trajet du signal lumineux.

Les dispositifs de détection photoélectrique sont bien connus et peuvent être habituellement regroupés en deux catégories. Dans une première catégorie, appelée systèmes dits barrage, l'organe d'émission et l'organe de réception du dispositif sont placés en deux points distants l'un de l'autre et la cible est détectée lorsqu'elle coupe un signal lumineux entre ces deux points. Dans une seconde catégorie, l'organe d'émission et l'organe de réception du dispositif sont généralement placés dans un même boîtier. Cette seconde catégorie regroupe les systèmes dits reflex (polarisés ou non), dans lequel un réflecteur éloigné peut réfléchir le signal lumineux émis vers l'organe de réception en l'absence de cible, et les systèmes dits de proximité (avec ou sans effacement d'arrière-plan) qui fonctionnent en utilisant la réflexion diffuse du signal lumineux émis sur la cible à détecter.

Dans la seconde catégorie, les organes d'émission et de réception sont donc très proches l'un de l'autre, en particulier pour les détecteurs photoélectriques de petite taille. Il faut donc à tout prix éviter le phénomène de diaphonie qui risque survenir entre les flux lumineux entrants et sortants et qui nuirait fortement à la fiabilité de l'information de sortie du détecteur. Par ailleurs, un détecteur photoélectrique comporte souvent des lentilles placées devant les organes d'émission et de réception pour améliorer leur sensibilité et leur performance, ces lentilles augmentant aussi le risque de diaphonie. De même, les faibles écarts de positionnement entre les différents organes du détecteur et les dispersions de tolérance d'une fabrication à l'autre peuvent augmenter le phénomène.

Le document US 5266 797 décrit un détecteur photoélectrique. La présente invention a donc pour but de se trouver une solution simple et économique, permettant d'isoler de façon satisfaisante et dans un faible encombrement les flux lumineux entrants et sortants d'un détecteur photoélectrique. L'invention permet également d'obtenir un positionnement efficace et fiable des différents éléments du détecteur les uns par rapport aux autres qui soit facilement reproductible dans le temps de façon industrielle, afin d'assurer un fonctionnement correct des détecteurs fabriqués.

Pour cela, l'invention décrit un détecteur photoélectrique comprenant une carte électronique sur laquelle sont fixés un organe d'émission d'au moins un premier signal lumineux et un organe de réception d'au moins un second signal lumineux réfléchi par le premier signal lumineux et un capot intégrant une lentille d'émission et une lentille de réception en matériau translucide positionnées respectivement devant les organes d'émission et de réception. Selon l'invention, la carte et le capot sont fixés sur un support de fixation en matériau opaque, le support comportant une lame centrale avancée qui s'insère dans une fente de séparation du capot entre les lentilles d'émission et de réception.

Selon une caractéristique, le support comporte une base transversale perpendiculaire à la lame centrale et comprenant des moyens de fixation de la carte électronique. La lame centrale comprend des moyens d'encliquetage qui coopèrent avec des moyens complémentaires sur le capot pour assurer la fixation du capot sur le support.

Selon une autre caractéristique, le détecteur comporte un chapeau translucide positionné sur les lentilles d'émission et de réception comportant des filtres polarisants pour les signaux lumineux émis et reçus et assurant une étanchéité de la fente du capot.

D'autres caractéristiques et avantages vont apparaître dans la description détaillée qui suit en se référant à un mode de réalisation donné à titre d'exemple et représenté par les dessins annexés sur lesquels :
- la figure 1 représente l'assemblage d'un capot et d'un support de fixation d'un détecteur, selon un mode de réalisation préféré de l'invention,
- la figure 2 montre une carte fille électronique portant des organes de réception et d'émission du détecteur,
- les figures 3 et 4 détaillent deux vues du support de fixation du détecteur,
- les figures 5 et 6 détaillent deux vues du capot du détecteur,
- la figure 7 reprend l'assemblage de la figure 1 sans le capot,
- la figure 8 schématise une vue simplifiée d'une coupe longitudinale de l'assemblage entre le capot, le support et la carte électronique du détecteur.

En référence aux figures, un détecteur photoélectrique, appelé aussi cellule photoélectrique, comporte un organe d'émission 12 capable d'émettre au moins un premier signal lumineux dans une direction sensiblement parallèle à un axe longitudinal X du détecteur et un organe de réception 14 capable de recevoir au moins un second signal lumineux. Le second signal lumineux reçu provient de la réflexion du premier signal lumineux émis sur un réflecteur ou sur une cible à détecter, en fonction de l'utilisation du détecteur. L'organe de réception 14 est doté d'au moins un composant photorécepteur apte à délivrer un signal électrique représentatif du second signal lumineux.

Le détecteur peut fonctionner indifféremment en mode détecteur reflex ou en mode détecteur de proximité. Il peut aussi être capable de fonctionner dans ces deux modes. Pour cela, l'organe d'émission 12 peut comporter un composant photoémetteur susceptible d'émettre un signal lumineux dont la longueur d'onde se situe dans le rouge, et un composant photoémetteur susceptible d'émettre un signal lumineux dont la longueur d'onde se situe dans l'infrarouge. De même l'organe de réception 14 peut comporter un composant photorécepteur susceptible de recevoir un signal lumineux dont la longueur d'onde se situe dans le rouge, et un composant photorécepteur susceptible de recevoir un signal lumineux dont la longueur d'onde se situe dans l'infrarouge. La longueur d'onde située dans le rouge est préférentiellement utilisée pour un fonctionnement en mode détecteur reflex et la longueur d'onde située dans l'infrarouge est préférentiellement utilisée pour un fonctionnement en mode détecteur de proximité.

Les organes 12,14 sont soudés sur une carte électronique 10 du détecteur appelée carte fille et placée perpendiculairement à l'axe X (voir figures 2, 7 & 8). La carte fille 10 est raccordée à une carte électronique mère 5 du détecteur qui comporte notamment des moyens de traitement et d'analyse du signal électrique fourni par l'organe de réception 14 dans le but de fournir une information de sortie du détecteur. La carte mère est placée longitudinalement à l'axe X et la liaison entre la carte fille 10 et la carte mère 5 est par exemple assurée par un connecteur 19 de type CMS (SMC en anglais). Ce connecteur 19 permet d'obtenir un bon raccordement électrique entre la carte fille 10 et la carte mère 5 ainsi qu'une liaison mécanique relativement souple entre les deux cartes 5,10. Le fonctionnement de la carte mère 5 du détecteur n'est pas décrit de façon détaillée dans le présent document.

Le détecteur comporte un capot 20 formé d'une seule pièce comprenant une jupe externe 25 longitudinale, ayant sensiblement la forme d'un tube cylindrique, ainsi qu'une lentille d'émission 22 et une lentille de réception 24 placées à une extrémité du capot 20 selon un plan perpendiculaire à l'axe X (voir figures 5 & 6). Les lentilles d'émission 22 et de réception 24 sont en matériau translucide et sont positionnées respectivement devant les organes d'émission 12 et de réception 14 de façon à être traversées respectivement par le premier signal lumineux et le second signal lumineux. Comme les lentilles 22 et 24 sont formées par une seule pièce translucide, le capot 20 présente une fente de séparation 21 entre les deux lentilles 22,24 sur une grande partie du diamètre du capot, pour isoler les signaux lumineux émis et reçus par le détecteur.

Selon l'invention, le détecteur comporte également un support de fixation 30 sur lequel sont fixés la carte 10 et le capot 20, procurant ainsi une grande rigidité à l'assemblage "carte fille 10 + support 30 + capot 20", en réduisant avantageusement la chaîne de cotes du détecteur. Cela permet d'obtenir un positionnement fiable et efficace des organes d'émission et de réception par rapport aux lentilles d'émission et de réception, dans les trois dimensions c'est-à-dire aussi bien dans un plan transversal que dans une direction longitudinale. Cela permet en particulier de garantir une bonne stabilité des distances focales en émission et en réception.

Le support 30 est composé d'une seule pièce réalisée en matériau opaque. Il présente un corps longitudinal 35 sensiblement cylindrique et une base 39 transversale perpendiculaire à l'axe X (voir figures 3 & 4). Le support 30 comporte également une lame centrale avancée 31, dans un plan parallèle à l'axe X. Le but de cette lame centrale 31 de séparation est de scinder efficacement les flux lumineux émis et reçus dans le détecteur de façon à éviter le risque de diaphonie. La lame centrale 31 est reliée de chaque côté à la paroi intérieure du corps cylindrique 35 et prend appui à une extrémité sur la base 39, découpant ainsi le capot 30 en deux espaces sensiblement semi-cylindriques qui canalisent les flux lumineux entre les organes 12,14 et les lentilles 22,24.

A l'extrémité opposée, la lame 31 présente avantageusement une avancée qui s'insère dans la fente de séparation 21 du capot 20 lorsque celui-ci est assemblé au support 30, de façon à améliorer la séparation des flux lumineux émis et reçus en évitant les éventuelles dispersions de lumière provoquées par les lentilles 22.24. Grâce à l'invention, la séparation des flux lumineux est donc maintenue en continu depuis les organes d'émission / réception 12,14 jusqu'aux lentilles d'émission / réception 22,24.

Pour assurer une bonne fixation du capot 20 sur le support 30, l'invention prévoit des moyens d'encliquetage 38 placés sur la lame centrale 31 coopérant avec des moyens complémentaires sur le capot 20. Ces moyens d'encliquetage élastiques sont par exemple placés sur chaque côté de la lame 31 et coopèrent avec les rebords correspondants de la fente 21. Par ailleurs, le corps cylindrique 35 du support 30 peut présenter une rainure longitudinale 37 capable de s'insérer dans une forme complémentaire de la jupe 25 du capot 20 lorsque celui-ci est assemblé au support 30, de façon à servir de détrompeur et à rigidifier l'assemblage capot + support.

Pour assurer une bonne fixation de la carte électronique 10 sur le support 30, l'invention prévoit des moyens de fixation sur la paroi arrière de la base transversale 39. Ces moyens de fixation comprennent par exemple un dispositif d'encliquetage qui est composé d'une pluralité de cales 36a réparties le long du périmètre de la base 39, afin d'assurer le positionnement stable de la carte 10 dans un plan transversal perpendiculaire à l'axe X, et de pattes d'encliquetage 36b coopérant avec des encoches 16 de la carte 10 afin de fixer la carte par coincement contre le support 30.

Les moyens de fixation de la carte 10 sur le support 30 comprennent également un dispositif de positionnement permettant de bloquer la rotation de la carte 10 autour de l'axe X. Ce dispositif de positionnement sert à garantir l'alignement correct entre l'organe de réception 14 et la lentille de réception 24 pour une bonne réception du second signal lumineux. Il est composé par exemple d'au moins un plot 33a,33b dépassant de la paroi externe de la base transversale 39 et susceptible de s'insérer dans au moins une encoche correspondante 13a,13b sur l'organe de réception 14, lorsque la carte 10 est fixée contre le support 30. Dans le mode de réalisation présenté, le dispositif comprend deux plots 33a,33b s'insérant dans deux encoches 13a,13b situées de part et d'autre de l'organe de réception 14.

Ce dispositif de positionnement est particulièrement intéressant dans le cas où les pattes (pins) de l'organe récepteur 14 ne traversent pas la carte fille 10 mais sont seulement soudées de façon affleurante à la carte 10. Il peut alors y avoir des dispersions dans le positionnement de l'organe récepteur 14 suivant les fabrications. Les plots 33a,33b permettent alors de toujours asservir la position de la lentille de réception 24 à l'organe de réception 14.

La base transversale 39 présente des ouies d'ouverture 32,34 de part et d'autre de l'avancée 31, devant les organes d'émission 12 et de réception 14, de façon à laisser le passage des signaux lumineux émis et reçus. Elle peut de plus présenter diverses formes autour des organes d'émission 12 et de réception 14 qui permettraient d'améliorer l'isolement entre les flux lumineux.

Selon un autre mode de réalisation, le capot 20 et le support 30 pourraient ne comporter qu'une seule pièce en matière plastique, qui serait alors réalisée par une opération de moulage d'injection bi-matière d'un matériau translucide et d'un matériau opaque. Le matériau opaque est en effet nécessaire pour l'avancée 31 et le corps 35 du support 30 et le matériau translucide est nécessaire pour les lentilles 22,24 du capot 20.

Par ailleurs, le détecteur comporte un chapeau translucide 29 couvrant les lentilles 22,24 et la fente 21 du capot 20. Ce chapeau 29 est placé sur la face externe transversale du capot 20 (représenté uniquement sur la figure 8) et peut comporter des filtres polarisants pour les signaux lumineux émis et reçus si l'utilisation du détecteur le nécessite. Le chapeau 29 a également pour but de parfaire l'étanchéité du détecteur au niveau de la fente 21. Il peut notamment être fixé au détecteur par soudage ultrasons sur un épaulement du capot 20.

Durant la fabrication du détecteur, la carte fille 10 est d'abord fixée au support 30. Puis le pré-ensemble support 30 + carte 10 est introduit à l'intérieur du tube formé par la jupe 25 et est fixé au capot 20 par les moyens d'encliquetage 38. La carte mère 5 peut ensuite être raccordée à la carte fille 10 par le connecteur 19, puisque cette carte mère 5 ne participe pas au bon positionnement des différents éléments de l'assemblage "carte fille 10 + capot 20 + support 30". Une enveloppe extérieure globale (non représentée dans les figures) est ensuite adjointe pour former le détecteur final. De la résine d'étanchéité peut aussi être introduite entre les différents éléments pour solidifier le détecteur.

## Revendications

1. Détecteur photoélectrique comprenant :
- une carte électronique (10) sur laquelle sont fixés un organe d'émission (12) d'au moins un premier signal lumineux et un organe de réception (14) d'au moins un second signal lumineux réfléchi par le premier signal lumineux,
- un capot (20) intégrant une lentille d'émission (22) et une lentille de réception (24) en matériau translucide positionnées respectivement devant les organes d'émission (12) et de réception (14), le capot (20), la lentille d'émission (22) et la lentille de réception (24) ne formant qu'une seule pièce,
**caractérisé en ce que** le détecteur comporte un support de fixation (30) en matériau opaque sur lequel la carte (10) et le capot (20) sont fixés, le support (30) comportant une lame centrale avancée (31) qui s'insère dans une fente de séparation (21) du capot (20) entre les lentilles d'émission (22) et de réception (24).

2. Détecteur photoélectrique selon la revendication 1, **caractérisé en ce que** le support (30) comporte une base transversale (39) perpendiculaire à la lame centrale (31) et comprenant des moyens de fixation de la carte électronique (10).

3. Détecteur photoélectrique selon la revendication 2, **caractérisé en ce que** les moyens de fixation comprennent un dispositif d'encliquetage de la carte (10) et un dispositif de positionnement de l'organe de réception (14) par rapport à la lentille de réception (24).

4. Détecteur photoélectrique selon la revendication 3, **caractérisé en ce que** le dispositif de positionnement comporte au moins un plot (33a,33b) sur la base transversale (39) du support (30) susceptible de s'insérer dans au moins une encoche (13a,13b) correspondante sur l'organe de réception (14).

5. Détecteur photoélectrique selon la revendication 1, **caractérisé en ce que** la lame centrale (31) comprend des moyens d'encliquetage (38) qui coopèrent avec des moyens complémentaires sur le capot (20) pour assurer la fixation du capot (20) sur le support (30).

6. Détecteur photoélectrique selon la revendication 2, **caractérisé en ce que** le support (30) comprend également un corps (35) sensiblement cylindrique perpendiculaire à la base transversale (39).

7. Détecteur photoélectrique selon la revendication 1; **caractérisé en ce que** le détecteur comporte un chapeau translucide (29) positionné sur les lentilles d'émission (22) et de réception (24) comportant des filtres polarisants pour les signaux lumineux émis et reçus et assurant une étanchéité de la fente (21) du capot (20).

8. Détecteur photoélectrique selon la revendication 1, **caractérisé en ce que** l'organe d'émission (12) comporte un composant photoémetteur émettant un signal lumineux dans le rouge et un composant photoémetteur émettant un signal lumineux dans l'infrarouge, et **en ce que** l'organe de réception (14) comporte un composant photorécepteur pour une détection en mode détecteur reflex et un composant photorécepteur pour une détection en mode détecteur de proximité.

9. Détecteur photoélectrique selon la revendication 1, **caractérisé en ce que** le capot (20) et le support (30) sont réalisés en une seule pièce réalisée par injection bi-matière d'un matériau translucide et d'un matériau opaque.

## Claims

1. Photoelectric detector comprising:
- an electronic card (10) to which an emit member (12) for emitting at least a first light signal and a receive member (14) for receiving at least a second light signal reflected by the first light signal are fixed; and
- a cap (20) that incorporates an emit lens (22) and a receive lens (24) made of translucent material and positioned in front of the emit member (12) and the receive member (14) respectively, the cap (20), the emit lens (22) and the receive lens (24) forming only one part,
**characterized in that** the detector includes a fixing support (30) made of opaque material to which the card (10) and the cap (20) are fixed, the support (30) having a protruding central blade (31) that is inserted into a separating slot (21) in the cap (20) between the emit lens (22) and the receive lens (24).

2. Photoelectric detector according to Claim 1, **characterized in that** the support (30) has a transverse base (39) perpendicular to the central blade (31) and comprising means for fixing the electronic card (10).

3. Photoelectric detector according to Claim 2, **characterized in that** the fixing means comprise a device for snap-fastening the card (10) and a device for positioning the receive member (14) relative to the receive lens (24).

4. Photoelectric detector according to Claim 3, **characterized in that** the positioning device includes at least one stud (33a, 33b) on the transverse base (39) of the support (30) that can be inserted into at least one corresponding notch (13a, 13b) in the receive member (14).

5. Photoelectric detector according to Claim 1, **characterized in that** the central blade (31) includes snap-fastening means (38) that cooperate with complementary means in the cap (20) in order to fix the cap (20) onto the support (30).

6. Photoelectric detector according to Claim 2, **characterized in that** the support (30) also comprises an approximately cylindrical body (35) perpendicular to the transverse base (39).

7. Photoelectric detector according to Claim 1, **characterized in that** the detector includes a translucent cover (29) positioned over the emit (22) and receive (24) lenses, which cover includes polarizing filters for the emitted and received light signals and seals the slot (21) of the cap (20).

8. Photoelectric detector according to Claim 1, **characterized in that** the emit member (12) comprises a photoemissive component that emits a light signal in the red and a photoemissive component that emits a light signal in the infrared, and **in that** the receive member (14) comprises a photoreceptive component for detection in reflex detector mode and a photoreceptive component for detection in proximity detector mode.

9. Photoelectric detector according to Claim 1, **characterized in that** the cap (20) and the support (30) are produced as a single part made by two-shot injection moulding using a translucent material and an opaque material.

## Patentansprüche

1. Photoelektrischer Detektor, der umfasst:
- eine elektronische Karte (10), auf der ein Organ (12) zum Aussenden wenigstens eines ersten Lichtsignals und ein Organ (14) zum Empfangen wenigstens eines zweiten Lichtsignals, das durch das erste Lichtsignal reflektiert wird, befestigt sind,
- eine Abdeckkappe (20), in die eine Sendelinse (22) und eine Empfangslinse (24) aus lichtdurchlässigem Material integriert sind, die vor dem Sendeorgan (12) bzw. dem Empfangsorgan (14) angeordnet sind, wobei die Abdeckhaube (20), die Sendelinse (22) und die Empfangslinse (24) nur ein einziges Teil bilden,
**dadurch gekennzeichnet, dass** der Detektor einen Befestigungsträger (30) aus lichtundurchlässigem Material aufweist, auf dem die Karte (10) und die Abdeckhaube (20) befestigt sind, wobei der Träger (30) ein vorstehendes mittiges Plättchen (31) aufweist, das in einen Trennschlitz (21) der Abdeckhaube (20) zwischen der Sendelinse (22) und der Empfangslinse (24) eingesetzt ist.

2. Photoelektrischer Detektor nach Anspruch 1, **dadurch gekennzeichnet, dass** der Träger (30) eine transversale Basis (39) senkrecht zu dem mittigen Plättchen (31) aufweist, die Befestigungsmittel für die elektronische Karte (10) enthält.

3. Photoelektrischer Detektor nach Anspruch 2, **dadurch gekennzeichnet, dass** die Befestigungsmittel eine Vorrichtung zum Einrasten der Karte (10) und eine Vorrichtung zum Positionieren des Empfangsorgans (14) in Bezug auf die Empfangslinse (24) umfassen.

4. Photoelektrischer Detektor nach Anspruch 3, **dadurch gekennzeichnet, dass** die Positionierungsvorrichtung wenigstens einen Höcker (33a, 33b) auf der transversalen Basis (39) des Trägers (30) aufweist, der in wenigstens eine entsprechende Nut (13a, 13b) in dem Empfangsorgan (14) eingepasst werden kann.

5. Photoelektrischer Detektor nach Anspruch 1, **dadurch gekennzeichnet, dass** das mittige Plättchen (31) Einrastmittel (38) aufweist, die mit komplementären Mitteln an der Abdeckhaube (20) zusammenwirken, um die Befestigung der Abdeckhaube (20) an dem Träger (30) zu gewährleisten.

6. Photoelektrischer Detektor nach Anspruch 2, **dadurch gekennzeichnet, dass** der Träger (30) außerdem einen im Wesentlichen zylindrischen Körper (35) aufweist, der zu der transversalen Basis (39) senkrecht ist.

7. Photoelektrischer Detektor nach Anspruch 1, **dadurch gekennzeichnet, dass** der Detektor eine lichtdurchlässige Kappe (29) aufweist, die auf der Sendelinse (22) und der Empfangslinse (24) positioniert ist und Polarisationsfilter für die Lichtsignale, die gesendet und empfangen werden, enthält und die Abdichtung des Schlitzes (21) der Abdeckhaube (20) sicherstellt.

8. Photoelektrischer Detektor nach Anspruch 1, **dadurch gekennzeichnet, dass** das Sendeorgan (12) eine Photoemitter-Komponente, die ein Lichtsignal im roten Bereich aussendet, und eine Photoemitter-Komponente, die ein Lichtsignal im infraroten Bereich aussendet, umfasst und dass das Empfangsorgan (14) eine Photorezeptor-Komponente für eine Detektion im Reflexionsdetektormodus und eine Photorezeptor-Komponente für eine Detektion im Nahdetektormodus umfasst.

9. Photoelektrischer Detektor nach Anspruch 1, **dadurch gekennzeichnet, dass** die Abdeckhaube (20) und der Träger (30) einteilig hergestellt sind und durch Doppelmaterial-Einspritzung eines lichtdurchlässigen Materials und eines lichtundurchlässigen Materials hergestellt sind.
